# FASCICULE DE BREVET EUROPEEN

(11) **EP 0 513 008 B1**
(45) Date de publication et mention de la délivrance du brevet: **14.07.1993**
(21) Numéro de dépôt: 91900693.2
(22) Date de dépôt: 28.12.1990
(51) Int. Cl.: B65D 75/58, B65D 75/36

(54) **DISPOSITIF DE STOCKAGE ET DE DISTRIBUTION DE DOSES DE MATIERE PATEUSE ET SON PROCEDE DE REALISATION**
VORRICHTUNG ZUM AUFNEHMEN UND ABGEBEN DOSIERTER MENGEN PASTÖSEN MATERIALS SOWIE VERFAHREN ZU IHRER HERSTELLUNG
PASTY SUBSTANCE DOSE STORAGE AND DISPENSING DEVICE, AND METHOD FOR PRODUCING SAME

(30) Priorité: 26.01.1990 BE 9000100
(43) Date de publication de la demande: 19.11.1992
(73) Titulaire: DEKEYSER, Michel, B-1670 Pepingen (BE)
(72) Inventeur: DEKEYSER, Michel, B-1670 Pepingen (BE)
(74) Mandataire: Prignot, Jean
(86) Numéro de dépôt international: BE9000073
(87) Numéro de publication internationale: WO9111371

(56) Documents cités:
- EP-A- 0 025 621
- EP-A- 0 178 918

## Description

La présente invention a pour objet un dispositif de stockage et de distribution de doses de matière pâteuse, ainsi que le procédé de réalisation d'un tel dispositif.

Dans le domaine de l'emballage de doses, notamment de doses unitaires, il est connu, pour les matières liquides ou pâteuses, de réaliser l'emballage sous forme de coussinets susceptibles d'être découpés, ou encore d'être déchirés pour donner accès à la dose de matière liquide ou pâteuse. Un emballage déchirable pour matière liquide ou pâteuse issu de l'évolution de ce type d'emballage est décrit au brevet EP-A0178918. Dans le domaine de l'emballage à la pièce d'objets solides, et notamment de médicaments, il est connu de réaliser l'emballage à l'aide d'une feuille de matière formable comportant des alvéoles dans lesquels sont placés les objets à emballer, et de fermer les alvéoles en assemblant la face de la feuille formable disposée à l'écart des alvéoles à une feuille de matière de résistance moindre que la feuille formable, susceptible d'être déchirée par la poussée de l'objet contenu dans l'alvéole, sous l'effet de l'écrasement du dit alvéole

La présente invention a pour but de fournir un emballage pour doses de matière pâteuse s'apparentant, quant à son utilisation, aux emballages connus décrits ci-dessus pour l'emballage à la pièce d'objets solides.

Ce but est atteint en prévoyant un dispositif de stockage et de distribution de doses de matière pâteuse comprenant un volume de réception de la dose de matière et un moyen de fermeture de ce volume, pouvant être ouvert pour l'évacuation de la dose de matière, dispositif constitué de deux feuilles formables juxtaposées dont une comporte une première déformation dirigée à l'écart de la surface de jonction des deux feuilles, sous forme d'un alvéole constituant volume de réception de la dose de matière pâteuse, dispositif caractérisé en ce que l'autre feuille comporte une seconde déformation, sous forme d'un canal constituant conduit d'évacuation de la dose de matière pâteuse, le conduit d'évacuation, ouvert à une de ses extrémités, aboutissant par son autre extrémité en face de l'alvéole, et dans lequel une membrane déformable constituant moyen de fermeture, assure la séparation entre l'alvéole et le conduit, les deux feuilles formables, assurant le maintien de la membrane, étant assemblées au moins dans la zone périphérique de l'alvéole.

Suivant une caractéristique supplémentaire de l'invention, la surface de jonction des deux feuilles de matière formable se dispose suivant un plan, et la membrane déformable est une membrane plane disposée suivant ce même plan.

Suivant une caractéristique particulière de l'invention, la membrane déformable est un film étirable susceptible, sous l'effet de la pression exercée sur la matière pâteuse par écrasement de l'alvéole, de se déformer pour libérer l'accès de la matière pâteuse au conduit d'évacuation.

Suivant une autre caractéristique particulière de l'invention, la membrane plane déformable est un film pré-entaillé, dont la zone d'affaiblissement se situe dans la zone du conduit et est destinée à se déchirer sous l'effet de la pression exercée sur la matière pâteuse par écrasement de l'alvéole, pour libérer l'accès de la matière pâteuse au conduit d'évacuation.

Suivant une autre caractéristique, les deux feuilles formables et la membrane sont assemblées au moins dans les zones périphériques de l'alvéole et du conduit, correspondant, dans les deux feuilles formables, à des zones non déformées.

Suivant encore une autre caractéristique de l'invention, la membrane déformable, dont les bords, considérés dans le sens longitudinal du conduit, se disposent à proximité immédiate de la zone périphérique de l'alvéole, ne participe pas à la jonction entre les feuilles de matière formable et est dès lors destinée à glisser entre celles-ci sous l'effet de la pression exercée sur la matière pâteuse par écrasement de l'alvéole, pour épouser la forme du conduit, la dite membrane étant fixée, à son extrémité opposée au conduit, au moins à la feuille dans laquelle est formé le canal, pour éviter son entraînement par la matière pâteuse.

Suivant une autre caractéristique de l'invention, la membrane est en outre assemblée, dans la zone du conduit, à la feuille dans laquelle est formé l'alvéole, à l'aide d'un adhésif léger, pour constituer à cet endroit une liaison aisément frangible.

Un autre but de l'invention est de fournir un procédé de réalisation d'un dispositif de stockage et de distribution de doses de matière pâteuse, caractérisé en ce qu'il consiste à former, dans une première feuille de matière formable, des alvéoles, et de manière correspondante, dans une seconde feuille de matière formable, des canaux, à remplir les alvéoles de doses de matière pâteuse, à disposer au moins partiellement sur les alvéoles une membrane déformable, à juxtaposer, par leur face à l'écart des déformations, la première et la seconde feuille de matière formable de sorte que les canaux se disposent, par rapport aux alvéoles, pour former des conduits aboutissant aux dits alvéoles à l'emplacement de la membrane déformable, et à fixer l'une à l'autre les deux feuilles de matière formable au moins dans la zone périphérique de chaque alvéole.

Suivant une autre caractéristique de l'invention, le procédé consiste:
- à former à chaud, dans les deux moitiés, considérées suivant la direction longitudinale, d'une feuille de matière thermoformable alimentée en continu, respectivement des alvéoles et des canaux,
- à remplir en continu les alvéoles de doses de matière pâteuse,
- à recouvrir en continu les alvéoles d'un film de matière déformable,
- à replier en continu la moitié de la feuille comportant les canaux sur la moitié de la feuille comportant les alvéoles pour former des conduits, obturés par le film de matière déformable à l'endroit où ils aboutissent aux alvéoles,
- à souder en continu les deux moitiés de feuille thermoformable superposées, entre elles et avec le film de matière déformable, au moins dans les zones périphériques des alvéoles et des conduits, et
- à découper en continu le produit obtenu pour former des ensembles de doses et, là où l'opération s'avère nécessaire, libérer l'extrémité des conduits opposée aux alvéoles.

L'invention sera mieux comprise en se reportant à la description ci-après, en même temps qu'au dessin annexé qui représente, uniquement à titre d'exemple, divers modes de réalisation de l'invention, et dans lequel:
- La fig. 1 est une vue en élévation et en coupe d'un dispositif suivant l'invention;
- La fig. 2 est une vue en élévation et en coupe d'un autre mode de réalisation d'un dispositif suivant l'invention;
- La fig. 3 est une vue en perspective du dispositif illustré en fig. 2;
- Les fig. 4 et 5 montrent en plan deux modes de réalisation d'emballages mettant en oeuvre le dispositif de l'invention;
- La fig 6 illustre, en plan, une étape d'un procédé de fabrication d'un dispositif suivant l'invention.

Suivant le mode de réalisation illustré à la fig 1, le dispositif de l'invention est constitué de deux feuilles formables 1, 2 et d'une membrane 7. La feuille formable 1 comporte une déformation en forme d'alvéole 3 destinée à recevoir une dose de matière pâteuse 4, tandis que la feuille formable 2 comporte une déformation en forme de canal 5. Les feuilles 1 et 2 sont juxtaposées de sorte que leurs déformations respectives 3 et 5 soient dirigées à l'écart de la surface de jonction 8 des deux feuilles, et que le canal 5, qui forme avec la feuille 1 un conduit d'évacuation 6 ouvert à une de ses extrémités 6', aboutisse par son autre extrémité 6'' en face de l'alvéole 3. La membrane 7, disposée suivant la surface de jonction 8 des feuilles 1 et 2, réalise la séparation entre l'alvéole 3 contenant la dose de matière pâteuse 4 et le conduit 6 débouchant sur l'extérieur. La membrane 7 est maintenue, suivant la surface de jonction 8, par les feuilles 1 et 2 assemblées, par exemple par collage ou soudure, la membrane 7 participant à l'assemblage. Cet assemblage doit être réalisé au moins dans la zone périphérique de l'alvéole.

Le mode de réalisation illustré aux fig 2 et 3 correspond sensiblement au mode de réalisation de la fig 1, les feuilles 21, 22, l'alvéole 23, la dose 24, le canal 25, le conduit 26 correspondant substantiellement et respectivement aux feuilles 1, 2, à l'alvéole 3, à la dose 4, au canal 5 et au conduit 6 de la fig 1. La différence réside dans la membrane 27 qui, contrairement à la membrane 7, ne s'étend que sur une partie de l'alvéole 23. Ainsi qu'on peut l'apercevoir plus clairement à la fig 3, la membrane 27 est non seulement limitée dans sa dimension longitudinale (considérée dans le sens longitunal du conduit 26) par rapport à l'alvéole 23, mais également dans sa dimension transversale. De la sorte, on peut prévoir, soit que la membrane 27 participe à l'assemblage des feuilles 21 et 22, soit qu'elle reste libre entre les feuilles 21 et 22 assemblées, celles-ci assurant seulement le maintien en place de la membrane 27. Suivant le mode de réalisation illustré à la fig 2, la membrane 27 est collée à la feuille 21 en 29, dans la zone du conduit 26. Ce collage est réalisé à l'aide d'un adhésif léger, aisément frangible. Un tel collage 29 est principalement recommandé dans le cas où la membrane 27 ne participe pas à la jonction entre les feuilles 21 et 22.

Le membrane déformable 7 ou 27 est, soit une membrane étirable ou une membrane déchirable si elle participe à la jonction entre les feuilles 1 et 2, respectivement 21 et 22, c'est-à-dire si elle est collée ou soudée avec les dites feuilles, soit encore une membrane simplement déformable si elle ne participe pas à la jonction entre les feuilles 21 et 22, c'est-à-dire si la jonction par collage/soudage des dites feuilles, dans la zone périphérique de l'alvéole, contourne la dite membrane.

Lors du stockage, la membrane 7, 27, appliquée lors de la réalisation de l'emballage contre la dose 4, 24 de matière pâteuse, y est maintenue d'une part par l'action de retenue exercée par les feuilles 1,2;21,22, et d'autre part, dans la zone du conduit, par l'action de la pression atmosphérique, éventuellement renforcée par l'action du collage 29.

Lors de l'utilisation, l'écrasement de l'alvéole 3,23 réalise, par l'intermédiaire de la dose de matière pâteuse 4,24, une pression sur la membrane 7,27. Dans le cas où la membrane participe à l'assemblage des feuilles 1,2, 21,22, la membrane 7,27 se déforme soit par étirage, jusqu'à épouser substantiellement la forme du canal, soit par déchirure si la membrane est par exemple un film pré-entaillé dont la zone d'affaiblissement se situe dans la zone du conduit 6,26. Dans le cas où la membrane 27 ne participe pas à l'assemblage des feuilles 21,22, c'est-à-dire, comme dit ci-avant, dans le cas où la zone de collage ou de soudure contourne la membrane 27, la déformation consistera, après rupture du collage 29, en un glissement de la feuille jusqu'à épouser la forme du conduit 26. Dans ce dernier cas, la membrane sera également fixée, par exemple par collage, à son extrémité opposée au conduit 26, pour éviter qu'elle soit entraînée par la matière pâteuse 24 hors de l'alvéole 23.

A simple titre d'exemple, suivant un mode de réalisation de l'invention les feuilles formables 1,2,21,22 sont réalisées en un film thermoformé de 150 microns, tandis que la membrane déformable est un film de polyéthylène de 10 microns, étirable, susceptible de subir un allongement allant jusqu'à 600%.

En se reportant à la fig. 4, un emballage 40 de forme générale rectangulaire comprend deux rangées d'alvéoles 43, chaque alvéole 43 étant relié à l'extérieur de l'emballage par un conduit 46, tandis qu'une membrane 47 recouvre les deux rangées d'alvéoles 43 pour s'interposer entre les dits alvéoles et l'extrémité des conduits 46 y aboutissant. Ce mode de réalisation est donc similaire, au niveau d'un alvéole, à celui représenté en fig.1.

Suivant le mode de réalisation de la fig. 5, un emballage 50 de forme circulaire comprend une série d'alvéoles 53 disposés radialement, chaque alvéole étant relié par un conduit 56, également radial, à l'extérieur de l'emballage, une membrane 57, de forme annulaire, s'interposant entre l'extrémité des alvéoles 53 dirigée vers les conduits 56 et les dits conduits. Ce mode de réalisation correspond sensiblement au mode de réalisation illustré en coupe à la fig. 2.

L'invention a également pour objet le procédé de fabrication d'un dispositif tel qu'illustré aux fig. 1 à 5 qui consiste, de manière générale, à former dans une feuille de matière formable 1,21 des alvéoles 3,23 et, de manière correspondante, dans un seconde feuille de matière formable 2,22 des canaux 5,25, à remplir les alvéoles 3,23 de doses 4,24 de matière pâteuse, à disposer au moins partiellement sur les alvéoles 3,23 une membrane 7,27 déformable, à juxtaposer, par leur face à l'écart des déformations, la première et la seconde feuille de matière formable de sorte que les canaux 5,25 se disposent, par rapport aux alvéoles 3,23, pour former des conduits 6,26 aboutissant par une extrémité aux alvéoles à l'emplacement de la membrane déformable 7, 27 et par l'autre extrémité à l'air libre, la membrane 7, 27 étant maintenue entre les feuilles de matière formable 1,2,21,22, et à fixer l'une à l'autre les deux feuilles de matière formable, au moins dans la zone périphérique de chaque alvéole.

Suivant un mode de mise en oeuvre préféré, dont une étape est illustrée à la fig 6, le procédé de l'invention consiste à former à chaud, dans les deux moitiés 61,62, considérées suivant la direction longitudinale, d'une feuille de matière thermoformable 60 alimentée en continu, respectivement des alvéoles 63 et des canaux 65, à remplir en continu les alvéoles 63 de doses 64 de matière pâteuse, à recouvrir en continu les alvéoles d'un film 67 de matière déformable (étape illustrée en fig. 6), à replier en continu la moitié 62 de la feuille 60 comportant les canaux 65 sur la moitié 61 de la feuille 60 comportant les alvéoles 63 pour former des conduits, obturés par le film de matière déformable 67 à l'endroit où ils aboutissent aux alvéoles 63, à souder en continu les deux moitiés 61,62 superposées de feuille thermoformable 60, entre elles et avec le film 67 de matière déformable, dans l'ensemble des zones situées à l'extérieur des alvéoles 63 et des canaux 65, à rogner en continu le bord du produit obtenu correspondant à la ligne de pliage 70, dans la zone comprise entre les lignes en pointillés 71,71', pour libérer l'extrémité des conduits formés par les canaux 65, opposée aux alvéoles 63, et finalement à découper le produit continu obtenu pour former des emballages tels que l'emballage 40 illustré en figure 4.

Dans les différents modes de réalisation illustrés au dessin, la surface de jonction 8,28 entre les feuilles formables 1,2 respectivement 21,22 a été représentée plane, et il est évident qu'une telle disposition constituera le mode de réalisation le plus fréquent de l'invention. On peut toutefois concevoir qu'une telle surface de jonction se présente sous forme d'une surface gauche, les feuilles formables 1,2,21,22 ayant alors des formes correspondantes, ou encore que la forme particulière de l'ensemble soit conférée lors d'une opération de formage concomitante à l'opération de soudure des feuilles l'une à l'autre et avec le membrane déformable.

## Revendications

1. Dispositif de stockage et de distribution de doses de matière pâteuse comprenant un volume de réception de la dose de matière et un moyen de fermeture de ce volume, pouvant être ouvert pour l'évacuation de la dose de matière, dispositif constitué de deux feuilles formables (1,2;21,22;61,62) juxtaposées dont une feuille (1;21;61) comporte une première déformation dirigée à l'écart de la surface de jonction (8,28) des deux feuilles, sous forme d'un alvéole (3;23;43;53;63) constituant volume de réception de la dose (4;24;64) de matière pâteuse, caractérisé en ce que l'autre feuille (2;22;62) comporte une seconde déformation, sous forme d'un canal (5;25;65) constituant conduit d'évacuation (6;26;46;56) de la dose de matière pâteuse, le conduit d'évacuation (6;26;46;56), ouvert à une de ses extrémités, aboutissant par son autre extrémité en face de l'alvéole (3;23;43;53;63), et en ce qu'une membrane déformable (7;27;47;57;67) constituant moyen de fermeture réalise la séparation entre l'alvéole (3;23;43;53;63) et le conduit (6;26;46;56), les deux feuilles formables (1,2;21,22;61,62), assurant le maintien de la membrane (7;27;47;57;67), étant assemblées au moins dans la zone périphérique de l'alvéole (3;23;43;53;63).

2. Dispositif de stockage et de distribution de doses de matière pâteuse suivant la revendication 1, caractérisé en ce que la surface de jonction (8;28) des deux feuilles (1,2;21,22;61;62) de matière formable se dispose suivant un plan, et en ce que la membrane déformable (7;27;47;57;67) est une membrane plane disposée suivant ce même plan.

3. Dispositif de stockage et de distribution de doses de matière pâteuse suivant les revendications 1 et 2, caractérisé en ce que la membrane déformable (7;27;47;57;67) est un film étirable susceptible, sous l'effet de la pression exercée sur la matière pâteuse par écrasement de l'alvéole (3;23;43;53;63), de se déformer pour libérer l'accès de la matière pâteuse au conduit d'évacuation (6;26;46;56).

4. Dispositif de stockage et de distribution de doses de matière pâteuse suivant les revendications 1 et 2, caractérisé en ce que la membrane plane déformable (7;27;47;57;67) est un film pré-entaillé, dont la zone d'affaiblissement se situe dans la zone du conduit (6;26;46;56) et est destinée à se déchirer sous l'effet de la pression exercée sur la matière pâteuse par écrasement de l'alvéole (3;23;43;53;63), pour libérer l'accès de la matière pâteuse au conduit d'évacuation (6;26;46;56).

5. Dispositif de stockage et de distribution de doses de matière pâteuse suivant les revendications 1 et 2, caractérisé en ce que la membrane déformable (27), dont les bords, considérés dans le sens longitudinal du conduit (26), se disposent à proximité immédiate de la zone périphérique de l'alvéole (23), ne participe pas à la jonction entre les feuilles de matière formable (21,22) et est dès lors destinée à glisser entre celles-ci sous l'effet de la pression exercée sur la matière pâteuse (24) par écrasement de l'alvéole (23), pour épouser la forme du conduit (26), la dite membrane étant fixée, à son extrémité opposée au conduit (26), au moins à la feuille (22) dans laquelle est formé le canal (25), pour éviter son entraînement par la matière pâteuse.

6. Dispositif de stockage et de distribution de doses de matière pâteuse suivant l'une quelconque des revendications 1 à 4, caractérisé en ce que les deux feuilles formables (1,2;21,22;61,62) et la membrane (7;27;47;57;67) sont assemblées au moins dans les zones périphériques de l'alvéole (3;23;43;53;63) et du conduit (6;26;46;56), correspondant, dans les deux feuilles formables (1,2;21,22;61,62), à des zones non déformées.

7. Dispositif de stockage et de distribution de doses de matière pâteuse suivant l'une quelconque des revendications précédentes, caractérisé en ce que la membrane (27) est en outre assemblée, dans la zone du conduit (26), à la feuille (21) dans laquelle est formé l'alvéole (23), à l'aide d'un adhésif léger, pour constituer à cet endroit une liaison (29) aisément frangible.

8. Procédé de réalisation d'un dispositif de stockage et de distribution de doses de matière pâteuse, caractérisé en ce qu'il consiste à former, dans une première feuille (1;21;61) de matière formable, des alvéoles (3;23;63) et de manière correspondante, dans une seconde feuille (2;22;62) de matière formable, des canaux (5;25;65), à remplir les alvéoles (3;23;63) de doses de matière pâteuse (4;24;64), à disposer au moins partiellement sur les alvéoles (3;23;63) une membrane déformable (7;27;67), à juxtaposer, par leur face à l'écart des déformations, la première (1;21;61) et la seconde feuille (2;22;62) de matière thermoformable de sorte que les canaux (5;25;65) se disposent, par rapport aux alvéoles (3;23;63), pour former des conduits (6;26) aboutissant aux dits alvéoles (3;23;63), à l'emplacement de la membrane déformable (7;27;67) et à fixer l'une à l'autre les deux feuilles (1,2;21,22;61,62) de matière thermoformable au moins dans la zone périphérique de chaque alvéole (3;23;63).

9. Procédé de réalisation d'un dispositif de stockage et de distribution de doses de matière pâteuse suivant la revendication 8, caractérisé en ce qu'il consiste:
- à former à chaud, dans les deux moitiés (61,62), considérées suivant la direction longitudinale, d'une feuille (60) de matière thermoformable alimentée en continu, respectivement des alvéoles (63) et des canaux(65),
- à remplir en continu les alvéoles (63) de doses (64) de matière pâteuse,
- à recouvrir en continu les alvéoles (63) d'un film (67) de matière déformable,
- à replier en continu la moitié (62) de la feuille comportant les canaux (65) sur la moitié (61) de la feuille comportant les alvéoles (66) pour former des conduits, obturés par le film (67) de matière déformable à l'endroit où ils aboutissent aux alvéoles (63),
- à souder en continu les deux moitiés (61,62) de feuille thermoformable superposées, entre elles et avec le film (67) de matière déformable, au moins dans les zones périphériques des alvéoles (63) et des conduits, et
- à découper en continu le produit obtenu pour former des ensembles de doses et, là où l'opération s'avère nécessaire (70), libérer l'extrémité des canaux (65) opposée aux alvéoles (63).

## Patentansprüche

1. Vorrichtung zum Aufnehmen und Abgeben von dosierten Mengen pastösen Materials, enthaltend einen Raum zur Aufnahme der dosierten Menge von Material sowie eine Einrichtung zum Verschließen dieses Raumes, die zur Entfernung der dosierten Menge von Material geöffnet werden kann, wobei die Vorrichtung aus zwei übereinandergelegten, verformbaren Folien (1, 2; 21, 22; 61, 62) besteht, von denen eine Folie (1; 21, 61) eine erste, von der Kontaktfläche (8, 28) der beiden Folien abweisenden Verformung in Form einer Kammer (3; 23; 43; 53; 63) enthält, die den Raum zur Aufnahme der dosierten Menge (4; 24; 64) des pastösen Materials bildet, dadurch gekennzeichnet, daß die andere Folie (2; 22; 62) eine zweite Verformung in Form eines Kanals (5; 25; 65) enthält, die die Abflußleitung (6; 26; 46; 56) der dosierten Menge pastösen Materials bildet, wobei die Abflußleitung (6; 26; 46; 56) an einem ihrer Enden offen ist und mit ihrem anderen Ende gegenüber der Kammer (3; 23; 43; 53; 63) endet, und daß eine verformbare Membran (7; 27; 47; 57; 67), die die Einrichtung zum Verschließen bildet, die Trennung zwischen der Kammer (3; 23; 43; 53; 63) und der Leitung (6; 26; 46; 56) herstellt, wobei die beiden verformbaren Folien (1, 2; 21, 22; 61, 62) die Membran (7; 27; 47; 57; 67) halten und wenigstens in der Umfangszone der Kammer (3; 23; 43; 53; 63) miteinander verbunden sind.

2. Vorrichtung zum Aufnehmen und Abgeben von dosierten Mengen pastösen Materials nach Anspruch 1, dadurch gekennzeichnet, daß die Kontaktfläche (8; 28) zwischen den Folien (1, 2; 21, 22; 61, 62) aus verformbarem Material in einer Ebene angeordnet ist, und daß die verformbare Membran (7; 27; 47; 57; 67) eine glatte Membran ist, die in der gleichen Ebene angeordnet ist.

3. Vorrichtung zum Aufnehmen und Abgeben von dosierten Mengen pastösen Materials nach den Ansprüchen 1 und 2, dadurch gekennzeichnet, daß die verformbare Membran (7; 27; 47; 57; 67) ein dehnbarer Film ist, der sich unter dem auf das pastöse Material durch Eindrücken der Kammer (3; 23; 43; 53; 63) ausgeübten Druck verformen kann, um auf diese Weise den Zugang des pastösen Materials zur Abflußleitung (6; 26; 46; 56) freizugeben.

4. Vorrichtung zum Aufnehmen und Abgeben von dosierten Mengen pastösen Materials nach den Ansprüchen 1 und 2, dadurch gekennzeichnet, daß die glatte, verformbare Membran (7; 27; 47; 57; 67) ein zuvor eingeschnittener Film ist, dessen Schwachzone sich im Bereich der Leitung (6; 26; 46; 56) befindet und dazu bestimmt ist, unter dem auf das pastöse Material durch Eindrücken der Kammer (3; 23; 43; 53; 63) ausgeübten Druck zu zerreißen, um auf diese Weise den Zugang des pastösen Materials zur Abflußleitung (6; 26; 46; 56) freizugeben.

5. Vorrichtung zum Aufnehmen und Abgeben von dosierten Mengen pastösen Materials nach den Ansprüchen 1 und 2, dadurch gekennzeichnet, daß die verformbare Membran (27), deren Kanten, in Längsrichtung der Leitung (26) betrachtet, sich in unmittelbarer Nähe der Umfangszone der Kammer (23) befinden, kein Teil der Verbindung zwischen den Folien aus verformbarem Material (21, 22) ist und infolgedessen dazu bestimmt ist, zwischen diesen unter dem auf das pastöse Material (24) durch Eindrücken der Kammer (23) ausgeübten Druck zu gleiten, um auf diese Weise die Form der Leitung (26) anzunehmen, wobei die genannte Membran an ihrem der Leitung (26) abgewandten Ende wenigstens an der Folie (22) befestigt ist, in der der Kanal (25) ausgebildet ist, um auf diese Weise ihr Mitführen durch das pastöse Material zu verhindern.

6. Vorrichtung zum Aufnehmen und Abgeben von dosierten Mengen pastösen Materials nach einem der Ansprüche 1 bis 4, dadurch gekennzeichnet, daß die beiden verformbaren Folien (1, 2; 21, 22; 61, 62) sowie die Membran (7; 27; 47; 57; 67) wenigstens in den Umfangszonen der Kammer (3; 23; 43; 53; 63) und der Leitung (6; 26; 46; 56) miteinander verbunden sind, die in den beiden verformbaren Folien (1, 2; 21, 22; 61, 62) nicht verformten Zonen entsprechen.

7. Vorrichtung zum Aufnehmen und Abgeben von dosierten Mengen pastösen Materials nach wenigstens einem der vorangegangenen Ansprüche, dadurch gekennzeichnet, daß die Membran (27) darüber hinaus in der Zone der Leitung (26) mit Hilfe eines leichten Klebmittels mit der Folie (21) verbunden, in der die Kammer (23) ausgebildet ist, um auf diese Weise dort eine leicht ausfransbare Verbindung (29) zu bilden.

8. Verfahren zur Herstellung einer Vorrichtung zum Aufnehmen und Abgeben von dosierten Mengen pastösen Materials, dadurch gekennzeichnet, daß sie folgende Verfahrensschritte umfaßt:
- es werden in einer ersten Folie (1; 21; 61) aus verformbarem Material Kammern (3; 23; 63) und in entsprechender Weise in einer zweiten Folie (2; 22; 62) aus verformbarem Material Kanäle (5; 25; 65) ausgebildet,
- die Kammern (3; 2 3; 63) werden mit dosierten Mengen von pastösem Material (4; 24; 64) gefüllt,
- es wird wenigstens teilweise über die Kammern (3; 23; 63) eine verformbare Membran (7; 27; 67) gelegt,
- es werden die erste (1; 21; 61) und die zweite Folie (2; 22; 62) aus thermoverformbarem Material mit ihrer von den Verformungen abweisenden Seite derart übereinandergelegt, daß die Kanäle (5; 25; 65) gegenüber den Kammern (3; 23; 63) Leitungen (6; 26) bilden, die an den genannten Kammern (2; 23; 63) an der Stelle der verformbaren Membran (7; 27; 67) enden, und
- die beiden Folien (1, 2; 21, 22; 61, 62) aus thermoverformbarem Material werden wenigstens in der Umfangszone jeder Kammer (3; 23; 63) miteinander verbunden.

9. Verfahren zur Herstellung einer Vorrichtung zum Aufnehmen und Abgeben von dosierten Mengen pastösen Materials nach Anspruch 8, dadurch gekennzeichnet, daß sie folgende Verfahrensschritte enthält:
- es werden in den beiden Hälften (61, 62) einer Folie (60) aus thermoverformbarem Material, das kontinuierlich zugeführt wird, in Längsrichtung betrachtet, Kammern (63) bzw. Kanäle (65) unter Wärmeeinwirkung geformt,
- die Kammern (63) werden kontinuierlich mit dosierten Mengen (64) pastösen Materials gefüllt,
- die Kammern (63) eines Films (67) aus verformbarem Material werden kontinuierlich abgedeckt,
- die Hälfte (62) der die Kanäle (65) tragenden Folie werden kontinuierlich auf die Hälfte (61) der die Kammern (66) tragenden Folie gefaltet, um auf diese Weise Leitungen auszubilden, die durch den Film (67) aus verformbarem Material an der Stelle verschlossen sind, wo sie an den Kammern (63) enden,
- es werden die beiden übereinanderliegenden Hälften (61, 62) der Folie aus thermoverformbarem Material kontinuierlich untereinander und mit dem Film (67) aus verformbarem Material wenigstens in den Umfangszonen der Kammern (63) und der Leitungen verschweißt, und
- es wird das erhaltene Produkt kontinuierlich abgeschnitten, um auf diese Weise Einheiten dosierter Mengen zu bilden und, wo sich die Operation als notwendig erweist (70), das den Kammern (63) abgewandte Ende der Kanäle (65) freizulegen.

## Claims

1. Device for storage and dispensation of measured quantities of a pasty material, comprising a volume housing the measured quantity of the material and means for sealing this volume, which may be opened for ejection of the measured quantity of material, device formed from two juxtaposed formable sheets (1, 2; 21, 22; 61, 62) one of which (1; 21; 61) incorporates a first deformation extending away from the connection surface (8, 28) joining the two sheets, existing as a compartment (3; 23; 43; 53; 63) forming a volume which houses the measured dose (4; 24; 64) of the pasty material, characterized in that the other sheet (2; 22; 62) incorporates a second deformation, in the form of a passage (5; 25; 65) creating a duct (6; 26; 46; 56) for the ejection of the measured quantity of pasty material, said ejection duct (6; 26; 46; 56), open at one of its ends, terminating at its other end opposite the compartment (3; 23; 43; 53; 63), and in that a deformable membrane (7; 27; 47; 57; 67) constituting the sealing means separates the compartment (3; 23; 43; 53; 63) from the duct (6; 26; 46; 56), the two formable sheets (1, 2; 21, 22; 61, 62) holding the membrane (7; 27; 47; 57; 67) in place being assembled in at least the peripheral area of the compartment (3; 23; 43; 53; 63).

2. Device for storage and dispensation of measured quantities of a pasty material according to claim 1, characterized in that the connection surface (8; 28) of the two sheets (1, 2; 21, 22; 61, 62) of formable material lies in one plane, and in that the deformable membrane (7; 27; 47; 57; 67) is a flat membrane lying in this same plane.

3. Device for storage and dispensation of measured quantities of a pasty material according to claims 1 and 2, characterized in that the deformable membrane (7; 27; 47; 57; 67) is an extensible film which is capable, when subjected to the pressure exerted on the pasty material by crushing the compartment (3; 23; 43; 53; 63), of being deformed so as to allow the pasty material to be engaged in the ejection duct (6; 26; 46; 56).

4. Device for storage and dispensation of measured quantities of a pasty material according to claims 1 and 2, characterized in that the flat deformable membrane (7; 27; 47; 57; 67) is a pre-cut film whose weakened area is located in the area of the duct (6; 26; 46; 56) and is designed to be torn when subjected to the pressure exerted on the pasty material by crushing the compartment (3; 23; 43; 53; 63), in order to allow the pasty material to be engaged in the ejection duct (6; 26; 46; 56).

5. Device for storage and dispensation of measured quantities of a pasty material according to claims 1 and 2, characterized in that the deformable membrane (27) whose edges, taken in the longitudinal direction of the duct (26), are arranged in immediate proximity to the peripheral area of the compartment (23), does not form part of the connection between the sheets of formable material (21, 22) and is , consequently, designed to slide between these sheets when subjected to the pressure exerted on the pasty material (24) when the compartment (23) is crushed, thereby taking on the shape of the duct (26), said membrane being attached, by its end opposite the duct (26), to at least the sheet (22) in which the passage (25) is formed, to avoid being carried away by the pasty material.

6. Device for storage and dispensation of measured quantities of a pasty material according to any of claims 1 to 4, characterized in that the two formable sheets (1, 2; 21, 22; 61, 62) and the membrane (7; 27; 47; 57; 67) are assembled together in at least the peripheral areas of the compartment (3; 23; 43; 53; 63) and of the duct (6; 26; 46; 56), which correspond, in the two formable sheets (1, 2; 21, 22; 61, 62) to non-deformed areas.

7. Device for storage and dispensation of measured quantities of a pasty material according to any of the preceding claims, characterized in that the membrane (27) is, moreover, attached, in the area of the duct (26), to the sheet (21) in which the compartment (23) is formed, by means of a light adhesive, so as to form, at that spot, a point of attachment (29) that can easily be broken.

8. Process for the manufacture of a device for storage and dispensation of measured quantities of a pasty material, characterized in that said process consists of the following steps: forming compartments (3; 23; 63) in a first sheet (1; 21; 61) of formable material and, correspondingly, creating passages (5; 25; 65) in a second sheet (2; 22; 62) of formable material; filling the compartments (3; 23; 63) with measured quantities of a pasty material (4; 24; 64); arranging a deformable membrane (7; 27; 67) at least partially on the compartments (3; 23; 63); juxtaposing, by means of their faces extending away from the deformation, the first (1; 21; 61) and second (2, 22, 62) sheets of thermoformable material in such a way that the passages (5; 25; 65) are positioned in relation to the compartments (3; 23; 63) so as to form ducts (6; 26) terminating in said compartments (3; 23; 63) at the place of the deformable membrane (7; 27; 67); and attaching the two sheets (1, 2; 21, 22; 61, 62) of thermoformable material together in at least the peripheral area of each compartment (3; 23; 63).

9. Process for the manufacture of a device for storage and dispensation of measured quantities of a pasty material according to claim 8, characterized in that said process comprises the following steps:
- heat-forming compartments (63) and passages (65), respectively, in the longitudinal dimension of the two halves (61, 62) of a continuously-fed sheet (60) of a thermoformable material;
- filling, in a continuous operation, the compartments (63) with measured quantities (64) of a pasty material;
- covering, in a continuous operation, the compartments (63) with a film (67) of deformable material;
- folding, in a continuous operation, the half (62) of the sheet incorporating the passages (65) over the half (61) of the sheet incorporating the compartments (66), so as to form ducts sealed by the film (67) of deformable material at the point where they end in the compartments (63);
- fusing, in a continuous operation, the two superposed halves (61, 62) of the thermoformable sheet, both together and with the film (67) of deformable material, in at least the peripheral areas of the compartments (63) and of the ducts; and
- cutting out, in a continuous operation, the product obtained, so as to form sets of measured quantities and, where the operation proves necessary (70), opening the ends of the passages (65) remote from the compartments (63).
